# FASCICULE DE BREVET EUROPEEN

(11) **EP 0 669 445 B1**
(45) Date de publication et mention de la délivrance du brevet: **28.11.2001**
(21) Numéro de dépôt: 95400381.0
(22) Date de dépôt: 22.02.1995
(51) Int. Cl.: E06B 9/15, E04H 4/10, E06B 9/11

(54) **Lame profilée pour fermeture à rideau et meuble incluant un tel rideau**
Profilstab für einen Vorhang und Möbel mit einem derartigen Vorhang
Slat for a screen closure and furniture with such a screen

(30) Priorité: 23.02.1994 FR 9402030
(43) Date de publication de la demande: 30.08.1995
(73) Titulaire: Legeais, Joseph, F-94130 Nogent Sur Marne (FR)
(72) Inventeur: Legeais, Joseph, F-94130 Nogent Sur Marne (FR)
(74) Mandataire: Derambure, Christian

(56) Documents cités:
- EP-A- 0 558 390
- DE-A- 3 044 949
- DE-A- 4 101 727
- FR-A- 2 582 715
- FR-A- 2 683 584

## Description

L'invention concerne les lames profilées en matière plastique pour fermeture à rideau pour meuble. Elle concerne aussi les meubles incluant de tels rideaux.

Comme décrit dans le document EP-A-0 558 390, les lames profilées pour fermeture à rideau pour meuble présentent usuellement un corps de lame de section droite polygonale comprenant sur ses côtés des moyens de liaison et d'articulation mâle et femelle respectivement, assurant une liaison de chaque lame avec ses voisines de manière que les lames puissert avoir un mouvement relatif de rotation les unes par rapport aux autres.

Le corps de lame peut être prévu en plusieurs modules chacun de section droite polygonale raccordés par des charnières par exemple en matière plastique souple.

Pour la confection d'un rideau, les lames sont raccordées les unes aux autres par les moyens de liaison et d'articulation. Ce rideau est disposé à ses deux extrémités dans des glissières fixées autour de l'ouverture à fermer. Lors de l'ouverture, on fait coulisser le rideau dans les glissières configurées pour entraîner le rideau en rotation vers l'arrière et assurer son rangement hors de l'ouverture.

Il est connu de réaliser des lames du type considéré par extrusion de matière plastique.

On utilise alors généralement une matière plastique colorée de manière à proposer des rideaux de différentes teintes et à permettre d'accorder les teintes a celles des meubles ou autres éléments de mobilier.

Jusqu'alors, la partie rigide des lames pour fermeture à rideau pour meuble est réalisée par extrusion d'une matière plastique unique. La partie rigide des lames est donc d'une couleur unique dans toute sa masse. La matière plastique choisie doit être de bonne qualité afin de donner un beau fini au rideau, ce qui conduit à des coûts importants de matière premiere.

Cette exigence de fini est en effet déterminante pour des meubles, d'autant que le client ou l'utilisateur peut les voir ou les examiner en étant à proximité.

Par ailleurs, il est souhaitable que La gamme de coloris, en matière de meuble soit la plus large possible. Ce qui est source de complication.

On connaît des documents DE-A-41 01 727 et DE-A-30 44 949 des lames de rideaux pour recouvrement de piscine constituées par coextrusion de deux matériaux, la partie exposée à l'extérieur étant en un matériau à haute résistance à la lumière. Mais le problème de coloris et de coûts ne se pose pas dans de tels cas. Les lames considérées par ces deux documents ont, du fait de la coextrusion mise en oeuvre, une structure particulière impropre dans le cas d'application à des meubles.

La présente invention est spécialement destinée aux lames de rideaux du type pour meuble. Elle vise donc à pallier les inconvénients relatifs aux lames de rideaux de ce type.

A cet effet, l'invention propose une lame profilée pour fermeture à rideau pour meuble conformément à la revendication 1.

Selon d'autres caractéristiques, la partie de la lame réalisée avec la première matière plastique est substantiellement constituée de la paroi principale visible et les amorces attenantes des parois transversales.

La partie de la lame réalisée avec la première matière plastique comprend la paroi principale visible et les parties attenantes visibles à l'état fermé.

La première matière plastique constitue toute l'épaisseur de la partie visible de la lame en position fermée.

La première matière plastique est en matériau noble et la seconde matière plastique est en matériau économique, notamment de récupération.

Selon un mode de réalisation, le moyen d'accrochage mâle comprend un cylindre relié rigidement à une paroi transversale sensiblement vers le bord de la paroi principale, par un bras incurvé prolongeant la paroi, un décrochement la séparant, une potence étant attenante au bras à l'opposé du décrochement, un espace libre semi-annulaire existant entre le cylindre et la paroi ainsi que le bras; le moyen d'accrochage femelle comprend un secteur de cylindre ouvert de forme sensiblement complementaire à celle de l'espace libre semi-annulaire; la paroi principale non visible, le décrochement, le bras et au moins l'amorce de la paroi transversale étant réalisés au moins pour leur face visible tournée vers l'extérieur dans la première matière plastique noble.

Dans ce mode de réalisation au moins la paroi principale non visible, la paroi transversale, la potence, le cylindre, une partie substantielle de la paroi transversale, et le secteur de cylindre ouvert du moyen femelle sont réalisées dans la seconde matière plastique économique, notamment de récupération.

Dans un autre mode de réalisation, la lame comporte un ou plusieurs modules chacun de section droite transversale trapézoïdale et une ou plusieurs bandes de liaison de deux modules voisins; les moyens d'accrochage mâle comprennent un cylindre relié à une paroi transversale par une bande de liaison; les moyens d'accrochage femelle comprennent un cylindre; la ou les parois principales étant réalisées en matériau noble, de même que au moins les amorces des parois transversales tandis que le reste de la lame est réalisé en un matériau économique, notamment recyclé.

En utilisant deux matières différentes pour la fabrication des lames, on peut réduire les coûts en réservant une matière première noble donnant un bel aspect pour les parties visibles et une matière plastique économique pour toutes les autres parties, y compris les moyens d'accrochage.

De manière avantageuse et écologique, on choisit des matières plastiques de récupération corme matière plastique économique, ce qui permet de réduire encore les coûts et de réutiliser les chutes de matériau.

L'invention concerne aussi un meuble comportant une ouverture avec un rideau mobile, formé par les lames assemblées entre elles, les lames se trouvant dans l'ouverture étant en position fermée et celles situées en dehors de l'ouverture et irvisibles en position ouverte ou fermée.

L'invention sera mieux comprise grâce à la description qui va suivre, donnée à titre d'exemple non limitatif en référence aux dessins annexés dans lesquels :
- la figure 1 est une vue en coupe transversale d'une première forme de lame selon l'invention,
- la figure 2 est une vue en coupe transversale d'une deuxième forme de lame selon l'invention,
- la figure 3 est une vue en coupe transversale d'une troisième forme de lame selon l'invention,
- la figure 4 est une vue frontale, en élévation, schématique d'un meuble comportant un rideau selon l'invention représenté fermé sur la demie-vue gauche et ouvert sur la demie-vue droite,
- la figure 5 est une vue schématique en coupe par un plan vertical selon la ligne V-V de la figure 4 illustrant le meuble et le rideau dont il est pourvu,
- la figure 6 et la figure 7 représentent deux lames adjacentes, en section droite transversale, respectivement en position dite fermée et dite ouverte.

La lame représentée en coupe à la figure 1 est formée d'un module 1, creux, de section droite transversale de forme générale polygonale ou pseudo polygonale comportant deux parois principales 10, 11 reliées de part et d'autre par deux parois transversales 13, 14.

La paroi 10 définit, s'agissant de sa face extérieure la partie visible de la lame lorsqu'elle est incorporée dans un rideau 50 de lames. La paroi 10 est sensiblement plane. La paroi 11, sensiblement parallèle à et écartée de la paroi 10, présente dans la réalisation représentée un profil à convexité tournée vers l'intérieur du module 1.

Les parois transversales 13, 14 forment également celles de la lame. Elles présentent également un profil général à convexité tournée vers l'intérieur du module 1.

Chacune des parois transversales 14, 13 de la lame, et donc du module 1, comporte en regard de sa partie médiane un moyen d'accrochage, respectivement mâle 2 et femelle 3.

Le moyen d'accrochage mâle 2 comprend un cylindre fermé d'axe parallèle à l'axe longitudinal du module 1 (c'est-à-dire perpendiculairement au plan du dessin). Ce cylindre fermé 2 est relié mécaniquement et rigidement à la paroi transversale 14, sensiblement vers le bord de la paroi principale 10, par un décrochement 23a, court, dirigé vers la paroi 11 et sensiblement perpendiculaire à la paroi 10. Le cylindre 2 est relié également par un bras 23 qui est dirigé vers l'extérieur du module 1 suivant une direction générale sensiblement parallèle à la paroi 10. Ce bras 23 est incurvé à concavité tournée du côté de la paroi 11 et est situé en prolongation de la paroi 14, le décrochement 23a les séparant. Enfin, le cylindre 2 est relié par une potence 24 attenante au bras 23, à l'opposé du décrochement 23a. La potence 24 est dirigée vers l'angle de la paroi transversale 14 et de la paroi 11 ainsi que vers l'axe du cylindre 2.

La paroi 14, comme le bras 23, sont incurvés autour de l'axe du cylindre 2 lequel leur est donq coaxial. De plus, il existe entre le cylindre 2 et la paroi 14 ainsi que le bras 23 un espace libre semi annulaire fermé d'un côté par la potence 24 et ouvert du côté opposé.

Le moyen d'accrochage femelle 3 comprend un secteur de cylindre ouvert, de forme sensiblement complémentaire à celle de l'espace libre semi annulaire entourant le cylindre 2. Une partie du secteur de cylindre est formée par une portion 25 de la paroi 13. L'ouverture du cylindre 3 est dirigée vers le prolongement de la paroi 10.

En outre, le cylindre 3 est relié à la paroi transversale 13, vers le bord de la paroi 1C, en premier lieu par un premier tronçon 27a de la paroi 13, de forme complémentaire à celle du bras 23 et dans la même direction. Et, en deuxième lieu, par un deuxième tronçon 28a, attenant au premier tronçon 27a et de forme complémentaire à celle de la potence 24 et selon une même direction. Le deuxième tronçon 28a est attenant à la portion 25 de la paroi 13. Cette portion 25 est reliée à la paroi principale 11 par un troisième tronçon 25 de la paroi 13, qui est incliné sur la paroi 11 pour former avec elle un angle obtus. Le troisième tronçon 26 est donc dirigé sensiblement vers l'axe du cylindre 3.

On observera que les moyens d'accrochage mâle et femelle 2, 3 sont d'un type tel que deux lames voisines assemblées l'une à l'autre par ces moyens d'accrochage coopérant l'un à l'autre peuvent pivoter de façon relative l'une par rapport à l'autre autour de l'axe commun des moyens d'accrochage 2, 3 sans possibilité de coulissement relatif l'une par rapport à l'autre le long d'un axe orthogonal à l'axe commun des moyens d'accrochage 2, 3.

Deux lames voisines peuvent se trouver l'une par rapport à l'autre dans deux positions extrêmes.

Dans la position dite fermée des lames (figure 6), deux lames voisines ont leurs deux parois 10 coplanaires et adjacentes. La partie visible des lames est alors formée par les parois principales 10 et, plus particulièrement, leurs faces extérieures. La partie visible comprend aussi les bords des parois 13, 14 immédiatement adjacents aux parois 10. Cette position des lames correspond notamment à l'état fermé du rideau ou à la portion de rideau à l'état fermé.

Dans la position dite ouverte des lames (figure 7), deux lames voisines ont leurs deux parois 10 inclinées l'une par rapport à l'autre. Cette position correspond à la ou aux portions enroulées du rideau.

Les portions enroulées du rideau donc les lames correspondantes sont, dans le meuble réalisé, invisibles ou quasiment invisibles.

Les lames décrites sont destinées à être assemblées par coopération des moyens mâle et femelle 2, 3 pour former un rideau 50, mobile. Ce rideau présente les lames avec leur axe longitudinal horizontal (cas de figure) ou vertical (non représenté). Le rideau 50 est destiné à fermer l'ouverture 51 du meuble 52. A cet effet, il est prévu des glissières 53. Ces glissières 53 définissent une partie, dans l'ouverture 51, où les lames assurent la fermeture et sont en position fermée. Un coude 54 des glissières est masqué par une partie 55 du meuble. Les glissières 53 comportent aussi une partie, masquée, située sous la partie 55 située à proximité d'un rouleau d'enroulement 56. Sur le coude 54 et le rouleau 56, les lames sont en position ouverte. Mais elles sont alors invisibles.

La paroi 10, et éventuellement le bras 23, est (sont) réalisé(s) dans un premier matériau, tandis que le reste de la lame, y compris les moyens d'accrochage 2, 3, est réalisé dans un autre matériau.

En outre, on peut prévoir un léger débordement dudit premier matériau au-delà de la partie visible à l'état fermé afin d'éviter toute démarcation visible des deux matériaux.

On peut ainsi réserver un matériau noble à la partie visible de la lame en position fermée, à laquelle il est nécessaire de donner un fini de grande qualité. Cette partie peut être de la couleur voulue.

Le reste de la lame demeurant non visible y compris dans le meuble réalisé est quant à lui, fabriqué dans un matériau moins noble, donc plus économique. Cette partie peut être, le cas échéant, d'une couleur neutre.

Afin de respecter l'environnement, on peut utiliser pour le reste de la lame des matières plastiques de récupération.

Les deux matériaux constituant respectivement la partie visible et la partie non-visible de la lame sont coextrudés dans une filière pour réaliser la lame en une seule opération.

Sur le dessin, les deux matériaux sont séparés par des traits interrompus 4, 5, 6 localisés comme représenté.

Le matériau noble est utilisé pour réaliser la paroi principale visible dans toute son épaisseur.

La figure 2 représente une lame comportant deux modules la, 1b, chacun de section droite transversale trapézoïdale ou pseudo trapézoïdale et de dimensions générales sensiblement identiques.

Chacun de ces modules 1a, 1b comprend deux parois principales 10, 11 sensiblement planes, formant respectivement la grande base et la petite base de la section trapézoïdale.

Ces parois principales 10, 11 sont limitées par deux parois transversales 13a, 13b et 14a, 14b qui sont formées chacune de deux tronçons, à savoir un premier tronçon, court, attenant et sensiblement perpendiculaire à la grande base 10, et un second tronçon , plus long, attenant au premier et à la petite base 11 tout en formant avec elle un angle obtus.

A l'endroit de la jonction entre le premier et le second tronçons, les parois transversales 13a et 13b des modules 1a et 1b comprennent une rainure 12a, 12b destinée à recevoir une nervure 15a, 15b en saillie de forme complémentaire située à l'endroit de la jonction entre le premier et le second tronçon des parois transversales 14a et 14b.

Les modules 1a, 1b sont reliés par leurs parois transversales, respectivement 14a, 13b, par une bande de liaison souple et inextensible 41 reliant les angles formés par la paroi transversale 14a et la petite base 11 du module 1a d'une part, et la paroi transversale 13b et la petite base 11 du module 1b d'autre part.

La bande 41 est de longueur sensiblement égale à la différence entre la longueur de la grande base 10 et celle de la petite base 11 du module 1a, 1b, correspondant à l'écartement entre les parois 13b, 14a..

En outre, dans la position fermée des lames, les grandes bases 10 des deux modules 1a, 1b sont en appui l'une contre l'autre par un de leur bord du fait d'une part, de la forme particulière des parois transversales 14a et 13b et d'autre part, de l'encastrement des nervure 15a et rainure 12b des parois 14a et 13b.

Les parois 13a et 14b des modules 1a et 1b opposées aux parois 14a et 13b reliées par la bande 41, correspondent aux parois transversales de la lame 1. De plus, les parois 10 des modules 1a, 1b sont la partie visible de la lame dans le meuble.

Chacune des parois transversales 13a, 14b de la lame comporte un moyen d'accrochage, respectivement femelle 32 et mâle 22.

Le moyen d'accrochage mâle 22 comprend au moins une portion de cylindre d'axe parallèle à l'axe du module 1b, c'est-à-dire perpendiculairement au plan du dessin. Cette portion de cylindre 22 est reliée à la paroi transversale 14b à l'angle de la petite base 11 du module 1b par une bande de liaison souple et inextensible 42 prolongeant la petite base 11.

Le moyen d'accrochage femelle 32 comprend un cylindre ouvert, de forme sensiblement complémentaire à celle de la portion de cylindre 22, et dont l'ouverture est dirigée dans l'angle de la petite base 11 du module 1b et de la paroi transversale 13a. Cette ouverture est inclinée par rapport à la petite base 11.

Comme indiqué par les traits interrompus 7 et 8 à la figure 2, la lame est fabriquée en utilisant deux matières plastiques différentes, l'une noble pour la partie visible et l'autre moins noble et/ou de couleur différente pour la partie non visible. Et ce en référence à la lame en position fermée.

Dans le cas de la figure 2, dans la position fermée des lames, la partie visible correspond aux deux parois principales 10, c'est-à-dire aux deux grandes bases, des deux modules 1a, 1b adjacents.

On peut prévoir également un léger débordement du matériau noble sur les parois transversales 13a, 14a et 13b, 14b des deux modules 1a, 1b jusqu'aux rainures 12a, 12b comprises.

La figure 3 représente une variante de réalisation de l'invention formée d'une lame comportant un seul module 1c de section transversale sensiblement identique à celle des modules 1a, 1b de la figure 2.

Sur ses parois transversales 13c, 14c, qui correspondent à celles de la lame 1, ce module 1c comporte respectivement une rainure 12 et un moyen d'accrochage femelle 32; et une nervure 15 et un moyen d'accrochage mâle 22. Les rainure 12 et nervure 15 sont de formes complémentaires et sont situées sensiblement aux mêmes endroits que pour les modules 1a, 1b de la figure 2. Il en est de même et respectivement pour les moyens d'accrochage femelle 32 et mâle 22.

Les traits interrompus 9 et 19 indiquent les séparations entre les deux matières plastiques coextrudées.

Dans la position fermée des lames, la partie visible correspond à la paroi principale 10.

## Revendications

1. Lame profilée, pour fermeture à rideau à rideau pour meuble, du type en matière plastique extrudée, comportant au moins un module (1) à section droite transversale polygonale fermée, ledit module comportant deux parois principales (10, 11) et deux parois transversales (13, 13a, 13b, 14, 14a, 14b) auxquelles sont associés des moyens d'accrochage, respectivement mâle (2,22) et femelle (3, 32), deux moyens d'accrochage mâle et femelle de deux lames contiguës pouvant coopérer à rotation relative par rapport aux moyens d'accrochage d'une lame contiguë de manière que deux lames contiguës puissent se trouver dans deux positions extrêmes, respectivement:
- une position d'utilisation fermée où lorsque le rideau ou une partie du rideau est à l'état fermé, seulement l'une (10) de leurs parois principales, dite visible, et les bords des parois transversales (13,14) immédiatement adjacents à ladite paroi principale (10) sont visibles, la paroi principale visible (10) étant adjacente aux parois principales visibles correspondantes des lames contiguës ; et
- une position d'utilisation ouverte où la paroi principale visible (10) de ladite lame est inclinée par rapport à la paroi principale visible d'une lame contiguë, **caractérisée en ce que** la lame est réalisée par coextrusion de deux matières plastiques différentes, la première matière plastique concerne toute l'épaisseur de la partie visible de la lame en position fermée, à savoir la paroi principale visible (10) et au moins les bords des parois transversales visibles en position d'utilisation fermée, et est opaque, tandis que la seconde matière plastique est en matériau dit économique, notamment de récupération, et concerne le reste de la lame.

2. Lame selon la revendication 1, **caractérisée en ce que** la partie de la lame réalisée avec la première matière plastique est substantiellement constituée de la paroi principale visible (10) et des amorces attenantes des parois transversales (13, 13a, 13b, 14, 14a, 14b).

3. Lame selon l'une quelconque des revendications 1 à 2, **caractérisée en ce que** le moyen d'accrochage mâle (2) comprend un cylindre relié rigidement à une paroi transversale (14) sensiblement vers le bord de la paroi principale visible (10) en position d'utilisation fermée, par un bras (23) incurvé prolongeant ladite paroi transversale, un décrochement (23a) séparant la paroi transversale (14) de la paroi principale visible (10) en position d'utilisation fermée, une potence (24) étant attenante au bras à l'opposé du décrochement (23a), un espace libre semi-annulaire existant entre le cylindre (2) et la paroi transversale, ainsi que le bras (23) ; le moyen d'accrochage femelle (3) comprenant un secteur de cylindre ouvert de forme sensiblement complémentaire à celle de l'espace libre semi-annulaire ; le décrochement (23a), le bras (23) et au moins l'amorce de la paroi transversale (13) étant réalisés au moins pour leur face visible en position d'utilisation fermée dans la première matière plastique en matériau dit noble.

4. Lame selon la revendication 3, **caractérisée en ce qu'**au moins la paroi principale non visible (11) en position d'utilisation ouverte ou fermée, la paroi transversale (14), la potence (24), le cylindre (2), une partie substantielle de la paroi transversale (13), et le secteur de cylindre ouvert du moyen d'accrochage femelle (3) sont réalisés dans la seconde matière plastique en matériau dit économique, notamment de récupération.

5. Lame selon l'une quelconque des revendications 1 à 4, **caractérisée en ce qu'**elle comporte un ou plusieurs modules (1, 1a, 1b), chacun de section droite transversale trapézoïdale, et une ou plusieurs bandes de liaison (41) de deux modules (1a, 1b) voisins; les moyens d'accrochage mâle comprenant un cylindre (22) relié à une paroi transversale par une bande de liaison (42) ; les moyens d'accrochage femelle comprenant un cylindre (32) ; la ou les parois principales visibles (10) étant réalisées en matériau dit noble, de même qu'au moins les amorces des parois transversales, tandis que le reste de la lame est réalisé en un matériau économique, notamment recyclé.

6. Rideau (50) pour meuble, **caractérisé en ce qu'**il est formé par l'assemblage, par une coopération de moyens d'accrochage mâle (2) et femelle (3), de lames selon l'une quelconque des revendications 1 à 5.

7. Meuble comportant une ouverture (51) et un rideau (50), mobile, selon la revendication 6, ladite ouverture étant apte à être fermée par ledit rideau mobile (50).

## Patentansprüche

1. Profillamelle für den Vorhangverschluss eines Möbelstücks, des Typs aus extrudiertem Kunststoff, mit mindestens einem Modul (1) mit geschlossenem polygonalem Querschnitt, wobei das besagte Modul zwei Hauptwände (10, 11) und zwei Querwände (13, 13a, 13b, 14, 14A, 14b) aufweist, denen jeweils Einhänge- (2, 22) und Aufnahmemittel (3,32) zugeordnet sind, wobei zwei Einhänge- und Aufnahmemittel zweier angrenzender Lamellen in Bezug auf die Einhängemittel einer angrenzenden Lamelle in relativer Rotation zusammenwirken können, so dass sich zwei angrenzende Lamellen in zwei Endpositionen befinden können, d.h. jeweils:
- in einer geschlossenen Benutzungsposition, in der, wenn der Vorhang ganz oder teilweise geschlossen ist, nur eine (10) sogenannte sichtbare ihrer Hauptwände und die Kanten der direkt an die besagte Hauptwand (10) angrenzenden Querwände (13, 14) sichtbar sind, wobei die sichtbare Hauptwand (10) an den entsprechenden sichtbarer Hauptwänden der benachbarten Lamellen angrenzt; und
- in einer geöffneten Benutzungsposition in der die sichtbare Hauptwand (10) der besagten Lamelle in bezug auf die sichtbare Hauptwand einer benachbarten Lamelle geneigt ist, **dadurch gekennzeichnet, dass** die Lamelle im Koextrusions-Verfahren zweier verschiedener Kunststoffe hergestellt wird, wobei der erste Kunststoff die gesamte Dicke des in geschlossener Position sichtbaren Teils der Lamelle betrifft, d.h. die sichtbare Hauptwand (10), und mindestens die Kanten der in geschlossener Position sichtbaren Querwände, und undurchsichtig ist, während der zweite Kunststoff aus einem sogenannten wirtschaftlichen, insbesondere recycelten Material besteht und den Rest der Lamelle betrifft.

2. Lamelle nach Anspruch 1, **dadurch gekennzeichnet, dass** der aus dem ersten Kunststoff hergestellte Teil der Lamelle im wesentlichen aus der sichtbaren Hauptwand (10) und den aneinandergrenzenden Anfängen der Querwände (13, 13a, 13b, 14, 14a, 14b) besteht.

3. Lamelle nach einem der Ansprüche 1 bis 2, **dadurch gekennzeichnet, dass** das Einhängemittel (2) eine Walze umfasst, die in geschlossener Position fest mit einer Querwand (14) etwa in Richtung des Randes der sichtbaren Hauptwand (10) durch einen nach innen gekrimmten, die besagte Querwand verlängernden Arm (23) verbündet ist, wobei ein Absatz (23a) die Querwand (14) von der in geschlossener Benutzungsposition sichtbaren Hauptwand (10) trennt, wobei gegenüber dem Absatz (23a) ein Träger (24) an den Arm angrenzt, wobei zwischen der Walze (2) und der Querwand sowie dem Arm (23) ein halbkreisförmiger Freiraum besteht; wobei das Aufnahmemittel (3) einen offenen Zylirderabschnitt einer Form aufweist, die etwa diejenige des halbkreisförmigen Freiraums ergänzt; wobei der Absatz (23a), der Arm (23) und zumindest der Anfang der Querwand (13), zumindest was ihre in geschlossener Benutzungsposition sichtbare Seite anbetrifft, aus dem ersten, aus einem sogenannten edlen Material bestehenden Kunststoff hergestellt sind.

4. Lamelle nach Anspruch 3, **dadurch gekennzeichnet, dass** zumindest die in geöffneter oder geschlossener Benutzungsposition unsichtbare Hauptwand (11), die Querwand (14), der Träger (24), die Walze (2), ein wesentlicher Teil der Querwand (13) und der offene Zylinderabschnitt des Aufnahmemittels (3) aus dem zweiten, aus einen sogenannten wirtschaftlichen, insbesondere recycelten Material bestehenden Kunststoff hergestellt sind.

5. Lamelle nach einem der Ansprüche 1 bis 4, **dadurch gekennzeichnet, dass** sie ein oder mehrere Module (1, 1a, 1b) umfasst, die jeweils einen geraden trapezförmigen Querschnitt aufweisen, und ein oder mehrere Verbindungsbänder (41) zweier benachbarter Module (1A, 1b); wobei die Einhängemittel eine Walze (22) umfasst, die über ein Verbindungsband (42) mit einer Querwand verbunden ist; wobei die Aufnahmemittel eine Walze (32) umfassen; wobei die sichtbare(n) Hauptwand/Hauptwände (10) aus einen sogenannten edlen Material hergestellt sind, wie auch zumindest die Anfänge der Querwände, während der Rest der Lamelle aus einem wirtschaftlichen, insbesondere recycelten Material besteht.

6. Vorhang (50) eines Möbelstücks, **dadurch gekennzeichnet, dass** er aus der Zusammensetzung, durch Zusammenwirken der Einhak- (2) und Aufnahmemittel (3), von Lamellen nach einem der Ansprüche 1 bis 5 gebildet wird.

7. Möbelstück mit einer Öffnung (51) und einem mobilen Vorhang (50) nach Anspruch 6, wobei die besagte Öffnung durch den besagten mobilen Vorhang (50) geschlossen werden kann.

## Claims

1. A profiled slat, for a curtain closure for a piece of furniture, of the type made from extruded plastics material, having at least one module (1) with a closed polygonal transverse cross-section, the said module having two main walls (10, 11) and two transverse walls (13, 13a, 13b, 14, 14a, 14b) with which there are associated attachment means, respectively male (2, 22) and female (3, 32), two male and female attachment means for two contiguous slats being able to cooperate with relative rotation with respect to the attachment means of a contiguous slat so that two contiguous slats can be situated in two extreme positions, respectively:
- a closed position of use in which, when the curtain or part of the curtain is in the closed state, only one (10) of their main walls, referred to as the visible wall, and the edges of the transverse walls (13, 14) immediately adjacent to the said main wall (10) are visible, the visible main wall (10) being adjacent to the corresponding visible main walls of the contiguous slats; and
- an open position of use in which the visible main wall (10) of the said slat is inclined with respect to the visible main wall of a contiguous slat, **characterised in that** the slat is produced by the coextrusion of two different plastics materials, the first plastics material concerns the entire thickness of the visible part of the slat in the closed position, namely the visible main wall (10) and at least the edges of the visible transverse wall in the closed position of use, and is opaque, whilst the second plastics material is made from a so-called economical material, notably a recovered material, and concerns the remainder of the slat.

2. A slat according to Claim 1, **characterised in that** the part of the slat produced with the first plastics material consists substantially of the visible main wall (10) and adjoining beginnings of the transverse walls (13, 13a, 13b, 14, 14a, 14b).

3. A slat according to either one of Clains 1 to 2, **characterised in that** the male attachment means (2) comprises a cylinder rigidly connected to a transverse wall (14) substantially towards the edge of the visible main wall (10) in the closed position of use, by a curved arm (23) extending the said transverse wall, a step (23a) separating the transverse wall (14) from the principal main wall (10) in the closed position of use, a bracket (24) being adjacent to the arm opposite to the step (23a), a semi-annular free space existing between the cylinder (2) and the transverse wall, as well as the arm (23); the female attachment means (3) comprising an open cylinder sector with a shape substantially complementary to that of the semi-annular free space; the step (23a), the arm (23) and at least the beginning of the transverse wall (13) being produced at least with regard to their visible face in the closed position of use from the first plastics material made from so-called noble material.

4. A slat according to Claim 3, **characterised in that** at least the non-visible main wall (11) in the open or closed position of use, the transverse wall (14), the bracket (24), the cylinder (2), a substantial part of the transverse wall (13), and the open cylinder sector of the female attachment means (3) are produced from the second plastics material in so-called economical material, notably recoverec material.

5. A slat according to any one of Claims 1 to 4, **characterised in that** it has one or more modules (1, 1a, 1b), each with a trapezoidal transverse cross-section, and one or more strips (41) connecting two adjacent modules (1a, 1b); the male attachment means comprising a cylinder (22) connected to a transverse wall by a connecting strip (42); the female attachment means comprising a cylinder (32); the visible main wall or walls (10) being produced from so-called noble material just like at least the beginnings of the transverse walls, whilst the remainder of the slat is produced from an economical material, notably recycled.

6. A curtain (50) for a piece of furniture, **characterised in that** it is formed by the assembly, by means of the cooperation of male (2) and female (3) attachment means, of slats according to any one of Claims 1 to 5.

7. A piece of furniture having an opening (51) and a movable curtain (50), according to Claim 6, the said opening being able to be closed by the said movable curtain (50).
